# EUROPÄISCHE PATENTSCHRIFT

(11) **EP 0 294 799 B1**
(45) Veröffentlichungstag und Bekanntmachung des Hinweises auf die Patenterteilung: **18.12.1991**
(21) Anmeldenummer: 88109179.7
(22) Anmeldetag: 09.06.1988
(51) Int. Cl.: A62B 17/04, A62B 18/02

(54) **Gefaltete Schutzhaube mit einer Sauerstoffmaske**
Specially folded hood with attached oxygen mask
Capuchon de protection en combinaison avec un masque à oxygène

(30) Priorität: 11.06.1987 DE 3719426
(43) Veröffentlichungstag der Anmeldung: 14.12.1988
(73) Patentinhaber: Drägerwerk Aktiengesellschaft, 23542 Lübeck (DE)
(72) Erfinder: Röhling, Holmer, Dipl.-Ing., D-2967 Reinfeld (DE); Schulz, Frank, Dipl.-Ing., D-2300 Klausdorf/Schwentine (DE); Marquardt, Wolfgang, D-2406 Stockelsdorf (DE)

(56) Entgegenhaltungen:
- EP-A- 0 086 871
- DE-U- 8 204 996
- FR-A- 431 533

## Beschreibung

Die Erfindung betrifft eine gefaltete Schutzhaube mit einem Sichtfenster und einer Sauerstoffmaske, die mit einem Atemgasanschluß zur Sauerstoffversorgung versehen ist.

Derartige Schutzhauben werden beispielsweise für Passagiere in Flugzeugen benutzt, um ihnen im Notfall geeigneten Schutz vor einer Rauchentwicklung und eine notwendige Versorgung von Sauerstoff im Falle einer Dekompression zu ermöglichen. Eine solche kombinierte Schutzhaube ist in der US-A-4 559 939 beschrieben worden.

Die Handhabung derartiger kombinierter Schutzhauben ist jedoch insofern aufwendig, als zunächst die Schutzhaube über den Kopf gezogen werden muß, bevor der Atemanschluß zur Sauerstoffversorgung hergestellt werden kann. Dieser Handhabungsvorgang verlängert unnötigerweise die Zeit, bis zu der die Sauerstoffversorgung im Dekompressionsfalle tatsächlich dem Passagier zunutze kommt. Im Dekompressionsfalle ist zunächst vorrangig, die erforderliche Sauerstoffversorgung sicherzustellen. Dies kann man bei der bekannten Schutzhaube dadurch erreichen, daß zunächst nur die Maske gegen das Gesicht gedrückt wird. Kommt es im Verlaufe des Notfalles zu einer belästigenden oder gefährdenden Rauchentwicklung, die das Anlegen einer Rauchschutzhaube erfordert, muß die vorher angelegte Sauerstoffmaske abgesetzt, die Schutzhaube über den Kopf gezogen und die Atemgasversorgung durch Aufsetzen der Sauerstoffmaske auf einen entsprechenden, an der Schutzhaube vorgesehenen Anschluß wiederhergestellt werden. Während der Durchführung dieser Handlungen ist der Passagier von der Sauerstoffversorgung abgekoppelt und muß die Haube umständlich entfalten und über seinen Kopf ziehen. Für diese Arbeiten kann man im Notfall aber nicht die genügende Zeit und Sorgfalt aufwenden, so daß es zu Mißgriffen und unkorrektem Sitzen der Haube kommen kann.

Der vorliegenden Erfindung liegt somit die Aufgabe zugrunde, eine Schutzhaube der genannten Art so zu verbessern, daß zunächst die Sauerstoffversorgung ungehindert sichergestellt sein kann und im Bedarfsfalle die Schutzhaube mit einem sicheren Handgriff über den Kopf gezogen werden kann, ohne daß dabei die Sauerstoffversorgung unterbrochen zu werden braucht.

Die Lösung der Aufgabe erfolgt mit den im kennzeichnenden Teil des Anspruchs 1 dargestellten Merkmalen.

Der Vorteil der Erfindung liegt im wesentlichen darin, daß die Schutzhaube im gefalteten Zustand die freie Innenfläche der Sauerstoffmaske dem Passagier zuwendet, so daß dieser im Dekompressionsfalle sofort die Maske anlegen kann und mit Sauerstoff versorgt wird. Wird es während dieser Zeit notwendig, die Schutzhaube über den Kopf zu ziehen, braucht der Passagier lediglich mit der einen Hand an dem Griffrand zu ziehen, so daß sich die nach außen gefaltete Innenfläche der Schutzhaube in Folge der Zugwirkung selbsttätig entfaltet und mit einem Zuggriff über den Kopf hinweg bis zum Nacken sicher angelegt werden kann. Während dieser Zeit kann die Sauerstoffmaske mit der anderen Hand ständig an Mund und Nasenbereich angedrückt bleiben, da das Überziehen der Schutzhaube mit nur einer Hand möglich wird.

Die gefaltete Schutzhaube benötigt nur wenig mehr Platz als die Sauerstoffmaske selbst und behindert die Handhabung der Sauerstoffmaske während der Atmung im Dekompressionsfalle nicht. Die Packung der Haube ist klein und benötigt somit wenig Stauplatz.

Besonders vorteilhaft erweist es sich, sowohl die Halteelemente als auch den Griffrand als Klettbandverschlüsse auszubilden, welche sich beim Überziehen der Kopfhaube von selbst lösen und die gewickelten Enden der Schutzhaube freigeben.

Zweckmäßigerweise ist der Griffrand aus einer Halteschlaufe gebildet, er kann aber auch als eine Durchgriffsöffnung am Rande der Haubenöffnung im Nackenbereich ausgebildet sein.

Ein Ausführungsbeispiel der Erfindung wird anhand der Zeichnung dargestellt und im folgenden näher erläutert.

Es zeigen:
- Figur 1: Die Faltzustände a-f von der ausgebreiteten bis zur fertiggepackten Schutzhaube
- Figur 2: Die gefaltete Schutzhaube von der Maskenseite aus gesehen.

Die in Figur 1, Teil a, gezeichnete Schutzhaube (1) ist im ausgebreiteten Zustand gezeichnet und zeigt einen Kopfbereich (2) mit einem Sichtfenster (3), unter welchem ein Atemgasanschluß (4) mit einem Ausatemventil (5) für die dahinterliegende Sauerstoffmaske versehen ist. Der Haubenrand (7) schließt den unterhalb des Sichtfensters befindlichen Halsbereich (8) der Haube (1) ab. Ein Atembeutel (9) ist an den Atemgasanschluß (4) befestigt und über ein Schlauchstück (10) mit einer nicht dargestellten Sauerstoffquelle verbindbar. Die in Teilfigur a dargestellte Haube (1) wird zunächst längst der Pfeile A von hinten nach vorne aufgerollt, bis der am rückwärtigen Teil des Haubenrandes (7) angebrachte Griffrand in Form einer Schlaufe (11) hervortritt (siehe Teilfigur b). Anschließend wird das vorderseitige Teilstück des Haubenrandes (7) ebenfalls von hinten nach vorne in Bewegungsrichtung der Pfeile B in Richtung des Anschlußstückes (4) aufgerollt. Die in Teilfigur c dargestellte obere Rolle (12) und untere Rolle (13) liegen in vertikaler Richtung beidseitig des Anschlußstückes (4) und des Ausatemventils (5). Längs der Richtungspfeile C wird die Schlaufe (11) in Richtung auf das Anschlußstück (4) umgefaltet und die beiden Verbindungsseiten (15) zwischen den Enden beider Rollen (12, 13) in Richtung der Pfeile D ebenfalls zum Anschlußstück (4) hin umgelegt. Danach sind, wie in Teilfigur e ersichtlich, auf der Innenseite angebrachte Halteelemente (14) in Form von Klettbändern sichtbar, die mit den entsprechenden Klettbändern (14) der hochgeschlagenen Schlaufe (11) verheftet werden (Richtungspfeile E). Die fertig gefaltete Schutzhaube nach Teilfigur f ist somit von allen vier Richtungen zu dem Anschlußstück (4) und dem Ausatemventil (5) hin zusammengewickelt und wird durch die Schlaufe (11) zusammengehalten. Sie zeigt auf der Rückseite gemäß Figur 2 den nicht gefalteten Teil der Innenwand (16) der Haube (1) in dem freiliegenden Teilbereich um die Sauerstoffmaske (6), deren Dichtrand (17) die zum Benutzer weisenden Einlaßöffnungen des Atemgasanschlusses (4) und des Ausatemventils (5) umschließt.

## Patentansprüche

1. Gefaltete Schutzhaube mit einem Sichtfenster und einer Sauerstoffmaske, die mit einem Atemgasanschluß zur Sauerstoffversorgung versehen ist, dadurch gekennzeichnet, daß der Kopfbereich (2) der Haube (1), von dem Nackenbereich der Haubenöffnung (7) ausgehend, und der Halsbereich (8) der Haube (1), von der Vorderseite der Haubenöffnung (7) ausgehend, jeweils zum Atemgasanschluß (4) hin gerichtet, aufgewickelt sind und der so gebildete Wickel (12, 13) mit seinen Seiten (15) zum Atemgasanschluß (4) hin derartig eingeschlagen ist, daß auf der aufgekrempelten Innenfläche (16) der Haube (1) angeordnete Halteelemente (14) benachbart zum Atemgasanschluß (4) vorliegen, die mit einem im Nackenbereich der Haubenöffnung (7) angeordneten Griffrand (11) verbindbar sind.

2. Gefaltete Schutzhaube nach Anspruch 1, dadurch gekennzeichnet, daß die Halteelemente (14) und der Griffrand (11) als Klettbandverschlüsse ausgebildet sind.

3. Gefaltete Schutzhaube nach Anspruch 1 oder 2, dadurch gekennzeichnet, daß der Griffrand als eine an der Haubenöffnung (7) angebrachte Schlaufe (11) ausgebildet ist.

## Claims

1. A folded protective hood with a window and an oxygen mask, which is provided with a respiratory gas connection for oxygen supply, characterised in that the head region (2) of the hood (1) is rolled up proceeding from the neck region of the hood opening (7), and the throat region (8) of the hood (1) is rolled up proceeding from the front side of the hood opening (7), directed in each case towards the respiratory gas connection (4), and the roll (12,13) formed thus is folded with its sides (15) towards the respiratory gas connection (4), such that retaining elements (14) arranged on the rolled up inner surface (16) of the hood (1) are present adjacent to the respiratory gas connection (4), which are able to be connected to a grip edge (11) arranged in the neck region of the hood opening (7).

2. A folded protective hood according to claim 1, characterised in that the retaining elements (14) and the grip edge (11) are formed as Velcro™ fastening strips.

3. A folded protective hood according to claim 1 or 2, characterised in that the grip edge is formed as a loop (11) attached to the hood opening (7).

## Revendications

1. Capuchon de protection plié, en combinaison avec une fenêtre d'observation et un masque à oxygène, pourvu d'un raccordement de gaz respiratoire pour assurer l'alimentation en oxygène, caractérisé en ce que la zone de tête (2) du capuchon (1), en partant de la zone du cou de l'ouverture de capuchon (7), et la zone de cou (8) du capuchon (1), en partant de la face avant de l'ouverture de capuchon (7), sont chacune enroulées, en allant vers le raccordement de gaz respiratoire (4), et l'enroulement (12,13) ainsi formé étant replié, avec ses faces (15) allant vers le raccordement de gaz respiratoire (4), de telle façon que des éléments de maintien (14), disposés sur la surface inférieure (16) rabattue du capuchon (1), soient situés au voisinage du raccordement de gaz respiratoire (4) et soient susceptibles d'être reliés à une bordure de prise (11) disposée dans la zone de cou de l'ouverture de capuchon (7).

2. Capuchon de protection plié selon la revendication 1, caractérisé en ce que les éléments de maintien (14) et la bordure de prise (11) sont réalisés sous forme de rubans auto-accrochants.

3. Capuchon de protection plié selon la revendication 1, caractérisé en ce que la bordure de prise est réalisé sous forme d'une boucle (11) montée sur l'ouverture de capuchon (7).
